# EUROPÄISCHE PATENTANMELDUNG

(11) **EP 2 990 582 A1**
(43) Veröffentlichungstag der Anmeldung: **02.03.2016**
(21) Anmeldenummer: 15002319.0
(22) Anmeldetag: 04.08.2015
(51) Int. Cl.: E06B 7/10

(54) **TÜRZARGE MIT INTEGRIERTEM LÜFTUNGSSYSTEM**

(30) Priorität: 25.08.2014 DE 102014112100
(71) Anmelder: Athmer oHG, 59757 Arnsberg (DE)
(72) Erfinder: LUDWIG, Maico, 59494 Soest (DE); BALS, Carsten, 59556 Lippstadt (DE); THIEL, Sebastian, 59759 Arnsberg-Bruchhausen (DE)
(74) Vertreter: Rolf, Gudrun, LL.M

(57) **Zusammenfassung**

Es wird eine Türzarge (1) mit integriertem Lüftungssystem, aus beidseitig einer geschlossenen Tür falzseitig und falzgegenseitig in der Türzarge (1) angeordneten Lüftungsöffnungen (2;3) und einem oder mehreren diese miteinander verbindenden Lüftungskanälen (4;5) zur Verfügung gestellt, die aktiv die Luftqualität in einem Raum beeinflussen kann und erforderlichenfalls einen beschleunigten Luftaustausch bei geschlossener Tür ermöglicht, was dadurch erzielt wird, dass mindestens in einem Lüftungskanal (4;5) ein elektrisch betriebener Lüfter (6;7) eingesetzt und eine elektrische Stromversorgung (9) für diesen angeordnet ist.

## Beschreibung

Die Erfindung betrifft eine Türzarge mit integriertem Lüftungssystem aus beidseitig einer geschlossenen Tür falzseitig und falzgegenseitig in der Türzarge angeordneten Lüftungsöffnungen und einem diese miteinander verbindenden Lüftungskanal.

Eine solche Türzarge ist bekannt, EP 0 442 932 A1, die jedoch nur einen passiven Luftaustausch ermöglicht, sodass damit keine gezielte Beeinflussung eines Raumklimas erfolgen kann.

Aufgabe der Erfindung ist es, eine Türzarge zur Verfügung zu stellen, die aktiv die Luftqualität in einem Raum beeinflussen kann und erforderlichenfalls einen beschleunigten Luftaustausch bei geschlossener Tür ermöglicht.

Die Lösung dieser Aufgabe ergibt sich in Verbindung mit den Merkmalen des Oberbegriffes erfindungsgemäß aus dem Zusammenwirken mit den technischen Merkmalen des kennzeichnenden Teils des ersten Patentanspruches insbesondere dadurch, dass in mindestens einem Lüftungskanal zwischen zwei Lüftungsöffnungen in den falzseitigen und falzgegenseitigen Zargenseiten ein elektrisch betriebener Lüfter eingesetzt ist, der mit einer elektrischen Stromversorgung ausgestattet ist.

Hierdurch wird es ermöglicht, bei einer geschlossenen Tür das Klima und die Luftqualität in einem Raum wirksam und schnell beeinflussen zu können, ohne dazu eine Tür öffnen zu müssen, was in vielerlei täglichen Situationen unerwünscht oder unpassend ist. Zudem lässt sich das erfinderische Lüftungssystem vorteilhafterweise elektronisch steuern, sodass das ein gewünschtes Klima eines Raumes auch ohne direktes manuelles Eingreifen aufrechterhalten werden kann.

Vorteilhafte Ausgestaltungen des Gegenstandes der Erfindung ergeben sich aus den nachfolgenden Unteransprüchen insbesondere dadurch, dass auf einer Seite einer Zarge, sei es schlossseitig oder bandseitig, zwei oder mehr Lüfter angeordnet sind, die zudem in voneinander getrennten Lüftungs-kanälen angeordnet sein können, wodurch sich eine Vielzahl von möglichen weiteren Ausgestaltungen und Vorzügen einer erfinderischen Türzarge einstellen, ebenso wie natürlich auch die dieser Seite gegenüberliegende Seite der Türzarge oder auch der horizontale Zargenabschnitt mit weiteren Lüftern ausgestattet werden können, wodurch sich die Vielzahl der Möglichkeiten einer Beeinflussung eines Raumklimas weiter drastisch erhöht.

Vorteilhaft ist dabei beispielsweise die Verwendung eines Lüfters mit zwei unterschiedlichen Dreh- bzw. Förderrichtungen, sodass je nach Drehrichtung Luft in zwei unterschiedlichen Richtungen durch eine Türzarge hindurch-gefördert werden kann, wodurch flexibel auf wechselnde Zustände eines Raumklimas reagiert und dieses schnell wieder wunschgemäß hergestellt werden kann.

Bei einer anderen vorteilhaften Ausgestaltung der Erfindung ist der oder sind die Lüfter als Querstromlüfter mit einer festgelegten Drehrichtung und Hauptförderrichtung ausgebildet, wobei es sich bei der Anordnung von mehreren Lüftern untereinander oder aber jeweils in der schlossseitigen und der bandseitigen Seite einer Türzarge anbietet, Lüfter mit unterschiedlichen Hauptförderrichtungen zu verwenden oder aber gleiche Lüfter um 180° zueinander versetzt einzubauen, sodass gleichzeitig von einem Lüfter Luft in ein Zimmer hinein und von einem anderen Lüfter Luft daraus heraus gefördert werden kann, wodurch die Umwälzung der Luft in einem Zimmer enorm verbessert wird. Beispielsweise wird es des Weiteren möglich, warme verbrauchte Luft durch in oberen Bereichen einer Türzarge angeordnete Lüfter aus einem Raum abzuziehen und frische Zuluft durch in den unteren Bereichen einer Türzarge angeordnete Lüfter in einen Raum hineinzufördern.

Entsprechend einer weiteren Ausgestaltung der Erfindung können natürlich mehrere Lüfter auch abwechselnd oder gemeinsam betreibbar geschaltet sein, sodass sich das Klima in einem Raum noch gezielter beeinflussen lässt.

Möglich ist es bei einer weiteren bevorzugten Ausführungsform der Erfindung alternativ, dass auf der Bandseite einer Türzarge die Lüfter in eine Richtung arbeitend vorgesehen sind und auf der Schlossseite der Türzarge in die entgegengesetzte Richtung, wobei die Anordnung der Lüfter insgesamt wahlfrei und auf die jeweiligen Räumlichkeiten und die gewünschten Raumklimata angepasst in die Türzarge eingesetzt werden können.

Die Türzargen selber können dabei als Umfassungszargen, Eckzargen oder Blockzargen ausgebildet sein, sodass der Gegenstand der Erfindung nicht auf einen einzelnen Zargentyp beschränkt ist.

Bei einer Ausführungsform der Türzarge als Umfassungszarge besteht diese aus einem Falzteil und einem Verschiebestück als Gegenzarge, wobei die Lüftungsöffnungen, der Lüftungskanal bzw. die Lüftungskanäle und der oder die Lüfter im Falzteil angeordnet sind, in welchem die zu fördernde Luft um 90° umgelenkt wird.

Bei einer anderen vorteilhaften Ausführungsform der erfinderischen Türzarge ist die Umfassungszarge ebenfalls aus einem Falzteil und einer Gegenzarge als Verschiebestück ausgebildet, jedoch besitzen bei dieser Version Falzteil und Gegenzarge jeweils mindestens eine Lüftungsöffnung und einen Lüftungskanal sowie einen wiederum im Falzteil angeordneten Lüfter, sodass die geförderte Luft in der gleichen Richtung aus der Türzarge herausgefördert werden kann, wie sie hineingesogen wurde, wobei es in der Gestaltung der Türzarge allerdings frei bleibt, die Luft ein weiteres Mal umzulenken, etwa Austrittsöffnungen parallel zu einer Wand anzuordnen oder aber senkrecht oder in jedem anderen beliebigen Winkel zu einer Wand.

Bei sehr schmalen Türöffnungen ist es des Weiteren von Vorteil, dass der oder die Lüfter und/ oder die Lüftungskanäle, die elektrische Stromversorgung oder auch eine elektronische Steuerung des oder der Lüfter in einer in die Türlaibung einzubringenden Ausnehmung platziert werden können, sodass die Durchgangsbreite einer Türzarge durch das erfinderische Lüftungssystem nicht unnötig beschränkt wird.

Entsprechend einer weiteren Ausführungsform der Erfindung sind in der Türzarge in einem Lüftungskanal und/ oder vor oder hinter einer Tür Sensoren angeordnet, die die Luftqualität und/ oder die Lufttemperatur in oder vor einem Raum detektieren, wobei diese Sensoren mit einer elektronischen Steuerung gekoppelt sind, die einen oder mehrere Lüfter in Gang oder außer Betrieb setzen können, je nachdem welche Qualitäts- und Temperatur-parameter vorgegeben wurden. Bevorzugterweise ist die elektronische Steuerung mit in die Türzarge integriert, die des Weiteren auch mit der Steuerung der Gebäudetechnik verbunden sein kann.

Bei einer weiteren vorteilhaften Ausführungsform des Gegenstandes der Erfindung kann in dem Lüftungskanal ein Wärmetauscher einer Klimaanlage angeordnet sein, sodass auch die Lufttemperatur in einem Raum aktiv beeinflusst werden kann.

Nachfolgend ist ein Ausführungsbeispiel der Erfindung anhand von Zeichnungen näher beschrieben. Es zeigen:
- Fig. 1: einen Schnitt durch eine Umfassungszarge von oben,
- Fig. 2: einen zweiten Schnitt durch die Umfassungszarge gemäß Fig. 2, und
- Fig. 3: eine 3D-Teilansicht der Umfassungszarge gemäß den Fig. 1 und 2.

Die Türzarge 1 ist als Umfassungszarge ausgebildet und besteht aus einem Falzteil 10;11 und einer als Verschiebestück ausgebildeten Gegenzarge 12;13, wobei die Lüftungsöffnungen 2;3 und der Lüftungskanal 4;5 sowie der Lüfter 6;7 jeweils im Falzteil 10;11 angeordnet sind. Die Luft wird in einer Ausführungsform, wie sie in Fig. 1 dargestellt ist, parallel zu einer geschlossenen Tür durch eine Lüftungsöffnung 2 angesaugt und vom Lüfter 6 rechtwinklig zur Tür wieder ausgeblasen.

In der Türzarge 1, wie sie in Fig. 2 dargestellt ist, wird die Luft durch eine Lüftungsöffnung 3 senkrecht zur geschlossenen Tür angesaugt und vom Lüfter 7 etwa parallel hinter der Tür wieder ausgeblasen.

Im Bereich außerhalb der Lüftungskanäle 4;5 ist hinter der Türzarge 1, wie in Fig. 2 dargestellt, als Stromversorgung 9 ein Netzteil zwischen dem Falzteil 11, der Gegenzarge 13 und einer Wandleibung vorgesehen, oder wie in Fig. 1 dargestellt ist, zwischen dem Falzteil 10, der Gegenzarge 12 und der Wandlaibung eine elektronische Steuerung 8 für die Lüfter 6;7.

Zeichnerisch nicht dargestellt ist eine Umfassungszarge mit Lüftungsöffnungen 2;3 in beiden Zargenteilen und mit die Lüftungsöffnungen 2;3 verbindenden Lüftungskanälen 4;5 parallel zur Mauerlaibung.

Wie in Fig. 3 dargestellt ist, sind die Lüftungsöffnungen 2;3 mit Lüftungs-gittern 16;17 versehen, hinter denen die Lüftungskanäle 4;5 vorgesehen sind, innerhalb derer die Lüfter 6;7, die hier als Querstromlüfter ausgebildet sind, angeordnet sind.

Innerhalb der Lüftungskanäle 4;5 sind Sensoren 14;15 für die Luftqualität und/ oder die Lufttemperatur vorgesehen, die zumindest mit der elektronischen Steuerung 8 in der Türzarge 1 oder sogar mit einer Gebäudeelektronik verbunden sind.

Der Lüfter 6 in der Zarge gemäß Fig. 1 besitzt einen anderen Drehsinn als der Lüfter 7 in der Zarge 1 gemäß Fig. 2, sodass beide Lüftungssysteme entgegengesetzte Luftströme fördern.

## Patentansprüche

1. Türzarge mit integriertem Lüftungssystem, aus beidseitig einer geschlossenen Tür falzseitig und falzgegenseitig in der Türzarge (1) angeordneten Lüftungsöffnungen (2;3) und einem oder mehreren diese miteinander verbindenden Lüftungskanälen (4;5), **dadurch gekennzeichnet, dass** mindestens in einem Lüftungskanal (4;5) ein elektrisch betriebener Lüfter (6;7) eingesetzt und eine elektrische Stromversorgung (9) für diesen angeordnet ist.

2. Türzarge nach Anspruch 1, **dadurch gekennzeichnet, dass** sie auf einer Seite einer Zarge (1) mit zwei oder mehr Lüftern (6;7) und mit voneinander getrennten oder gemeinsamen Lüftungskanälen (4;5) ausgestattet ist.

3. Türzarge nach einem der vorgenannten Ansprüche, **dadurch gekennzeichnet, dass** ein Lüfter (6;7) unterschiedliche Drehrichtungen besitzt und je nach Drehrichtung Luft in zwei unterschiedliche Richtungen durch die Türzarge (1) hindurchförderbar ist.

4. Türzarge nach einem der beiden vorgenannten Ansprüche 1 oder 2, **dadurch gekennzeichnet, dass** ein Lüfter (6;7) als Querstromlüfter mit einer Hauptförderrichtung ausgebildet ist.

5. Türzarge nach einem der vorgenannten Ansprüche 2 und 4, **dadurch gekennzeichnet, dass** mindestens zwei Lüfter (6;7) als Querstromlüfter ausgebildet sind und unterschiedliche Hauptförderrichtungen aufweisen.

6. Türzarge nach einem der vorgenannten Ansprüche, **dadurch gekennzeichnet, dass** mehrere Lüfter (6;7) abwechselnd oder gemeinsam betreibbar geschaltet sind.

7. Türzarge nach einem der vorgenannten Ansprüche, **dadurch gekennzeichnet, dass** mehrere Lüfter (6;7) übereinander auf der Bandseite und/ oder der Schlossseite der Türzarge (1) angeordnet sind.

8. Türzarge nach einem der vorgenannten Ansprüche, **dadurch gekennzeichnet, dass** sie als Umfassungszarge, Eckzarge oder Blockzarge ausgebildet ist.

9. Türzarge nach Anspruch 8, **dadurch gekennzeichnet, dass** die Umfassungszarge aus einem Falzteil (10;11) und einem Verschiebestück als Gegenzarge (12;13) besteht und die Lüftungsöffnungen (2;3), die Lüftungskanäle (4;5) und der oder die Lüfter (6;7) im Falzteil (10; 11) angeordnet ist oder sind.

10. Türzarge nach Anspruch 8, **dadurch gekennzeichnet, dass** die Umfassungszarge aus einem Falzteil (10;11) und einer Gegenzarge (12;13) als Verschiebestück besteht und beide jeweils mindestens eine Lüftungsöffnung (2;3) und einen Lüftungskanal (4;5) aufweisen und dass der oder die Lüfter (6;7) im Falzteil (10;11) angeordnet ist oder sind.

11. Türzarge nach einem der vorgenannten Ansprüche, **dadurch gekennzeichnet, dass** der oder die Lüfter (6;7) und/ oder der Lüftungs-kanal (6;5) und/ oder die elektrische Stromversorgung (9) und/ oder eine elektronische Steuerung (8) in einer in einer Türlaibung eingebrachten Ausnehmung platziert sind.

12. Türzarge nach einem der vorgenannten Ansprüche, **dadurch gekennzeichnet, dass** in der Türzarge (1) in einem Lüftungskanal (4;5) und/ oder vor oder hinter einer Tür Sensoren (14;15) vorgesehen sind, die die Luftqualität und/ oder die Lufttemperatur detektieren und dass die Sensoren (14;15) mit einer elektronischen Steuerung (8) gekoppelt sind, die einen oder mehrere Lüfter (6;7) in Gang oder außer Betrieb setzt.

13. Türzarge nach Anspruch 12, **dadurch gekennzeichnet, dass** die elektronische Steuerung (8) mit in die Türzarge (1) integriert ist.

14. Türzarge nach einem der vorgenannten Ansprüche, **dadurch gekennzeichnet, dass** im Lüftungskanal (4;5) ein Wärmetauscher einer Klimaanlage angeordnet ist.
